# EUROPÄISCHE PATENTSCHRIFT

(11) **EP 0 608 553 B1**
(45) Veröffentlichungstag und Bekanntmachung des Hinweises auf die Patenterteilung: **12.03.1997**
(21) Anmeldenummer: 93120702.1
(22) Anmeldetag: 23.12.1993
(51) Int. Cl.: E04H 13/00

(54) **Grabkammer**
Burial crypt
Caveau funéraire

(30) Priorität: 26.01.1993 DE 9301006 U
(43) Veröffentlichungstag der Anmeldung: 03.08.1994
(73) Patentinhaber: Reichardt, Jürgen, 58313 Herdecke (DE)
(72) Erfinder: Reichardt, Jürgen, 58313 Herdecke (DE)
(74) Vertreter: Patentanwälte Wenzel & Kalkoff

(56) Entgegenhaltungen:
- FR-A- 2 256 675
- FR-A- 2 257 760
- FR-A- 2 457 949
- FR-A- 2 493 386
- FR-A- 2 512 096
- GB-A- M19 262
- US-A- 2 806 278

## Beschreibung

Die Erfindung betrifft eine Grabkammer mit einer im Grundriß rechteckigen Wandung aus vorgefertigten Teilen, auf die ein Deckel aufsetzbar ist, wobei
- eine Seitenwände und Stirnwände umfassende Wandung am Einsatzort bausatzmäßig aus biegesteifen Elementen herstellbar ist und
- die Elemente und der Deckel aus einem auch im Erdreich korrosionsfesten, in Dickenrichtung hochbelastbaren Material mit relativ geringem Flächengewicht bestehen.

Die aus der Druckschrift US-A 2,806,278 bekannte Grabkammer mit einer im Grundriß rechteckigen Wandung besteht aus vorgefertigten Teilen, auf die ein Deckel aufsetzbar ist, wobei die Seitenwände und die Stirnwände umfassende Wandung am Einsatzort bausatzmäßig aus biegesteifen Elementen herstellbar ist und die Elemente und der Deckel aus einem auch im Erdreich korrosionsfesten in Dickenrichtung hochbelastbaren Material mit relativ geringem Flächengewicht bestehen. Ferner weist die Grabkammer ein Fundament auf, in das die Seitenwände und Stirnwände einsteckbar sind.

Für die Montage der Grabkammer werden die beiden Seitenwände und die Stirnwände in entsprechend ausgebildete Nuten in das Fundament eingeschoben. Gleichzeitig greifen die Stirnwände in gerade ausgebildete Nuten, die in den Seitenwänden vorgesehen sind, ein. Ein in den Nuten vorgesehener Flüssigklebstoff sorgt nach seiner Aushärtung dafür, daß die Verbindungen zwischen den Seitenwänden und den Stirnwänden luft- und wasserdicht sind.

Die noch nicht vollständige Grabkammer wird in das Erdreich eingelassen. Nachdem ein Sarg in diese bereits im Erdreich eingelassene Grabkammer gestellt worden ist, wird die Grabkammer mit einem Deckel verschlossen. Im Deckel sind Nuten zur Aufnahme der Ränder von Seitenwände und Stirnwände vorgesehen. Um ebenfalls eine luft- und wasserdichte Verbindung zwischen dem Deckel und diesen Rändern zu erreichen, ist auch hier Flüssigklebstoff vorgesehen, der nach seiner Aushärtung die gewünschten Eigenschaften herbeiführt. Dadurch wird erreicht, daß der Sarg luft- und wasserdicht gegenüber seiner Umgebung abgeschlossen ist.

Aus der DE-PS 35 37 367 in eine weitere Grabkammer bekannt, bei der die Wandung aus vorgefertigten rahmenartigen Wandteilen aus Beton besteht, auf die ein gleichfalls aus Beton bestehender Deckel aufgesetzt wird. Aufgrund des hohen Gewichts der Grabkammer ist eine Fundamentplatte, die gleichfalls aus Beton besteht und auf die die Wandung mit dem Deckel aufgesetzt wird, unerläßlich. Anderenfalls besteht die Gefahr, daß die Kammerwandung im Grab absinkt und/oder sich schiefstellt. Mit dem Antransport der vorgefertigten Betonteile zum Priedhof sowie mit ihrer Lagerung und erst recht mit dem Transport vom Lager zur jeweiligen Grabstelle und schließlich vor allem mit der Montage der Kammer im Grab selbst ist ein hoher Aufwand verbunden. Es müssen entsprechende Hebezeuge eingesetzt und Transport- und Montagepersonal eingesetzt werden. Ein einziges ring- bzw. rahmenförmiges Wandungsteil, von dem üblicherweise 5 Stück übereinandergesetzt die Grabkammerwandung ergeben, wiegt allein ca. 180 kg. Dazu kommen die Fundamentplatte und der Deckel, deren Gewicht noch höher ist.

Wenn eine Grabstelle mit einer Grabkammer aus Beton nach Jahren für ein neues Grab vorbereitet werden soll, ergeben sich erhebliche Probleme. Denn der Beton ist der Korrosion des Erdreichs und der Flüssigkeiten des Grabkammerinnenraums in besonderem Maße unterworfen und zersetzt sich, so daß eine Wiederverwendung ausscheidet und die Beseitigung der Kammerelemente nur mit entsprechendem Grab- und Räumgeräd vorgenommen werden kann. Der Aufwand hierfür ist sehr hoch. Die Beseitigung der Kammer bereitet erhebliche technische Schwierigkeiten, weil die Grabstellen auf den Friedhöfen mit entsprechendem Hebe- und Räumgerät kaum zu erreichen sind und vor allem kein Platz für eine stabile Aufstellung des Geräts vorhanden ist.

Es besteht daher die Aufgabe, eine Grabkammer der eingangs genannten Art zu schaffen, bei der sich keine Transport-, Montage- und Entsorgungsprobleme ergeben und die ohne Schwierigkeiten wiederverwendbar ist.

Neuerungsgemäß ist zur Lösung dieser Aufgabe vorgesehen,
- zumindest in jeder der vier Ecken der Wandung im Gebrauch senkrechte, biegesteife Stützen vorgesehen sind und
- die senkrechten Stützen die Elemente jeweils beidseitig abschließend und fest mit diesen Elementen verbinden und derart aus offenen Profilen gefertigt sind, daß die Stützen des einen Elements in die Stützen des anderen Elements oder umgekehrt einführbar sind.

Die biegesteifen Elemente der neuerungsgemäßen Grabkammer sind so ausgelegt, daß die aus den Elementen zusammengesetzte Wandung den Erddruck im Grab ohne weiteres aushält. Dennoch weisen die vorgefertigten Elemente aufgrund der Materialeigenschaften ein relativ geringes Gewicht auf, insbesondere dann, wenn die Elemente aus Edelstahlblech gefertigt sind. Sie lassen sich leicht vom Ort der Vorfertigung zum Friedhoflager transportieren. Sie ermöglichen eine platzsparende Lagerung. Der Transport vom Friedhofslager zur Grabstelle erfordert einen ge ringen Geräte und Personaleinsatz. Jedes Element kann von Hand transportiert werden, so daß sich auch bei engen Platzverhältnissen auf dem Friedhof keine Wege und Transportprobleme wegen der Notwendigkeit der Benutzung von Transportwagen und dergleichen ergeben.

Durch das geringe Gewicht der Wandung und des Deckels entfällt die Notwendigkeit, eine Fundamentplatte vorzusehen, auf der die Wandung im Grab ruht. Es genügt ein Schotterbett am Grabboden, auf das die Wandung aufgesetzt wird. Im Schotterbett selbst befindet sich die übliche Knochengrube, für die in der bekannten Grabkammer noch eigens eine zentrale Öffnung in der Fundamentplatte vorgesehen werden muß. In Edelstahlausführung beträgt das Gewicht einer neuerungsgemäßen Grabkammer mit den Außenmaßen 2170 x 1100 mm ca. 140 kg, also weniger als das Gewicht eines einzelnen ringförmigen Wandteils einer aus Beton hergestellten Grabkammer, wenn als Material für die Wandung ein V4A-Blech mit einer Dicke von 1 mm verwendet wird. Der Deckel wiegt bei einer Blechdicke von 1,5 mm ca. 36 kg und hat dann eine Belastharkeit von ca. 3 - 4 t.

Die Verwendung eines im Erdreich korrosionsfesten Materials wie Edelstahlblech gewährleistet eine Wiederverwendbarkeit der Grabkammer auch nach 20 oder 30 Jahren. Entweder steht die Grabkammer nach entsprechender Reinigung unmittelbar am gleichen Ort wieder zur Aufnahme von Särgen zur Verfügung, oder man entnimmt die Grabkammer in einfacher Weise dem Grab, indem die Elemente einzeln aus dem Grab herausgezogen werden.

Die Biegesteifigkeit des Deckels ist so ausgelegt, daß er das Gewicht von mindestens 50 cm hohem Erdreich oberhalb der Grabkammer ohne weiteres tragen kann.

Die Neuerung läßt ohne weiteres zu, daß eine Reihe aus Grabkammern gleichzeitig oder nach und nach angelegt wird, wobei der Raum zwischen den Grabkammern nur mit Sand oder dergleichen zu verfüllen ist. Auch im Falle eines Einzelgrabes ist eine Verfüllung mit Sand zwischen den Außenseiten der Wandung und den Grabwänden vorzuziehen, wenn die Grabkammer leicht aus dem Grab herausnehmbar sein soll.

Grundsätzlich sind auch im Rahmen der neuerungsgemäßen Lösung ringförmige, biegesteite Elemente mit rechteckigem Ringquerschnitt verwendbar. Neuerungsgemäß wird jedoch bevorzugt, daß die vorgefertigten Elemente flächenhaft als Stirnwand- oder Seitenwandelemente ausgebildet sind und den Seitenwänden und Stirnwänden bzw. Teilstücken von diesen mit horizontaler oder vertikaler Teilung entsprechen. Diese Ausbildung hat vor allem den Vorteil, daß bei Transport und Lagerung Platz gespart und eine einfache Handhabung bei der Montage und Demontage gewährleistet ist. Im einfachsten Fall - je nach Kammerhöhe - besteht eine Grabkammer hiernach aus zwei Seitenwand- und zwei Stirnwandelementen, auf die der Deckel aufgesetzt wird. Wenn vorgesehen ist, daß in der Grabkamner zwei oder mehr Särge übereinander angeordnet werden, findet eine horizontale Teilung der Seiten- und/oder Stirnwände statt, indem zur Bildung der Grabkammer entsprechende Seitenwand- und Stirnwandelemente übereinandergesetzt werden.

Vorzugsweise sind die Seitenwand- und Stirnwandelemente sowie der Deckel durch befestigte oder ausgeformte Profilstege biegesteif verstärkt. Auf diese Weise läßt sich eine hohe Stabilität der Grabkammer bei relativ geringem Gewicht erreichen.

Vorzugsweise sind die ineinandergreifenden Profile der Stützen, an denen die Flächenteile der Seitenwand und der Stirnwandelemente befestigt sind, oben durch den Deckel abgedeckt.

Es können auch senkrechte Stützen an den Wandflächen zwischen den Ecken der Grabkammer vorgesehen sein, entweder zur bloßen Verstärkung der Flächenteile der Seitenwandund Stirnwandelemente oder aber im Falle einer vertikalen Teilung der Seitenwände und/oder Stirnwände.

Neuerungsgemäß ist nach einer Weiterbildung vorgesehen, daß der Deckel einen ringsumlaufenden unteren Rand aufweist, der die Wandung bzw. einen ringsum an der Wandung gelegenen oberen Rand übergreift. Hierdurch ist ein Schutz des Innenraums der Grabkammer und gleichzeitig eine Zentrierung des Deckels auf der Wandung gewährleistet.

Nach einer sehr wichtigen weiterbildung der Neuerung ist vorgesehen, daß sich an den Innenseiten der Seitenwandelemente im Abstand voneinander angeordnete, vom offene Aufnahmestützen befinden, die einander gegenüberliegende Führungen für Querprofile eines Tragelementes für einen Sarg bilden und an denen das Tragelement in wählbarer Höhe betestigbar ist. Der Sarg ruht auf dem Tragelement, das beim Absenken des Sarges in die Grabkommer in den einander gegenüberliegenden Führungen positioniert und geführt ist, indem die Querprofile des Tragelementes in diese Führungen hineingreifen. Wenn das Tragelement mit dem Sarg die vorbestimmte Höhe in der Grabkammer erreicht hat, wird das Tragelement an den Aufnahmestützen betestigt. Diese Anordnung läßt zu, daß der Sarg bzw. die Särge in der Höhe praktisch beliebig wählbar an den Aufnahmestützen und damit in der Grabkammer befestigbar sind, so daß die Anordnung der Särge in der Kammer der jeweiligen Sarghöhe entsprechend angepaßt werden kann. Eine Änderung bzw. Vertauschung der Höhenposition von in der Grabkammer angeordneter Särge ist jederzeit in einfacher Weise möglich, weil die Führung der Tragelemente Deckel abgedeckt und geschützt wird, so daß keine Ver schmutzung an den Führungen eintreten kann.

Das Tragelement ist neuerungsgemäß zweckmäßig aus Längs- und Querprofilen gebildet. Durch diese Ausgestaltung wird der Sarg sicher aufgenommen und gehalten, andererseits sind ausreichend große, freie Querschnitte vorhanden, so daß die Sargteile, wenn der Sarg verrottet ist, ebenso wie die Knochen nach unten fallen können.

Eine besonders einfache Konstruktion für die Halterung der Querprofile in den Aufnahmestützen ergibt sich, wenn Tragbolzen vorgesehen sind, die in wählbarer Höhe der Aufnahmestützen durch Öffnungen in der Wandung der Aufnahmestützen hindurchsteckbar sind und in den Öffnungen gehalten werden. Die Querprofile der Tragelemente ruhen auf den Tragbolzen.

Die Entwässerung der Grabkammer erfolgt über unterhalb des Schotterbetts verlegte Entwässerungsrohre. Neuerungsgemäß ist vorgesehen, daß von einem unterhalb der Grabkammer verlaufenden Entwässerungsrohr ein Abzweigrohr bis in einen Eckbereich der Grabkammer geführt ist zwecks Entlüftung der Grabkammer über das Entwasserungs-Rohrsystem. Damit entfallen die Probleme, die sich ergeben, wenn man versucht, die Grabkammer durch in den Deckel eingesetzte Entlüftungen durch das Erdreich oberhalb der Grabkammer hindurch zu entlüften. Das Entwässerungs-Rohrsystem hat stets einen ausreichenden Querschnitt für eine Umlüftung.

Zweckmäßig bestehen die Entwässerungs- und Abzweigrohre aus einem korrosionsfesten Material. Es ist wichtig, daß die Entwässerung und Entlüfung der Grabkammer auch während eines sehr langen Zeitraums stets gewährleistet bleibt, weil anderenfalls keine Verwesung eintreten kann. Der Verwesungsprozess soll nicht mehr als 10 - 12 Jahre in Anspruch nehmen, weil anderenfalls die angestrebten maximalen Liegezeiten von 15 Jahren nicht eingehalten werden können.

Erfindungsgemäß weisen die Seitenwand- und Stirnwandelemente außen horizontal verlaufende Profilstege auf, zwischen denen das Verfüllungsmaterial wie Sand oder Erdboden die Wandung der Grabkammer in der vorgesehenen Position fixiert, zusätzlich zu der durch die Profilstege erreichten Biegesteifigkeit.

Ein Ausführungsbeispiel der Neuerung wird nachstehend mit Bezug auf die Zeichnungen näher erläutert. In den Zeichnungen zeigen
- Fig. 1: eine perspektivische und teilweise auseinandergezogene Ansicht einer Grabkammer;
- Fig. 2: eine Darstellung einer mit "X" bezeichneten Einzelheit von Figur 1;
- Fig. 3: eine perspektivische Ansicht eines Teils des Innenraums einer Grabkammer mit einem Umluftsystem unterhalb der Kammer;
- Fig. 4: eine schematische Darstellung des zur Belüftung der Grabkammer verwendeten Umluftsystems unter Benutzung einer Entwässerungsrohranordnung.

Figur 1 verdeutlicht, daß eine Grabkammer eine allgemein mit 1 bezeichnete Wandung mit rechteckigem Querschnitt, einen auf die Wandung 1 aufsetzbaren Deckel 2 und ein in die Grabkammer hinabführbares und in beliebiger Höhe der Grabkammer an der Wandung 1 befestigbares Tragelement 3 für einen nicht dargestellten Sarg umfaßt. Unter normalen Umständen weist die Grabkammer keinen eigenen Boden auf, sondern die Wandung 1 wird unmittelbar auf einen mit Schotter oder dergleichen gebildeten, flüssigkeitsdurchlässigen Untergrund im Grab aufgesetzt. Nach einer Bestallung wird der auf der Wandung 1 ruhende Deckel 2 mit einer ca. 50 cm hohen Erdschicht bedeckt.

Die allgemein mit 4 und 5 bezeichneten Seitenwände und Stirnwände der Wandung 1 werden aus Seitenwandelementen 6 und Stirnwandelementen 7 gebildet, von denen im vorliegenden Fall jeweils zwei dieser Elemente aufeinandergesetzt sind, so daß eine Kammerhöhe zur Aufnahme von zwei übereinander angeordneten Särgen entsteht.

Damit die Seitenwand- und Stirnwandelemente 6, 7 dem Erddruck widerstehen können, sind an den vorgenannten Elementen im Abstand horizontal verlaufende Profilstege 10, 11 ausgebildet, die den Seitenwand- und Stirnwandelementen 6 bzw. 7 die notwendige Biegesteifigkeit verleihen.

Im vorliegenden Ausführungsbeispiel findet als Material für die Seitenwand- und Stirnwandelemente 6, 7 V4A-Edel stahlblech mit einer Dicke von ca. 1 mm Verwendung, während der Deckel 2 aus dem gleichen Material mit einer Wanddicke von ca. 1,5 mm besteht. Die Außenmaße der Grabkammer sind: 2170 mm Länge, 1100 mm Breite und ca. 1500 mm Höhe.

Jedes der vorgenannten Elemente 6 bzw. 7 wird auf beiden Seiten jeweils von Stützen 8 bzw. 9 abgeschlossen, die mit den Flächenteilen der Seitenwand- und Stirnwandelemente 6, 7 jeweils fest verbunden sind. Bei den Stützen 8, 9 handelt es sich um offene Rechteckprofile (vgl. Fig. 2), die ebenfalls aus Edelstahl bestehen. Die äußeren Stützen 8, die Bestandteil der Seitenwandelemente 6 sind, bilden eine Führung für innere Stützen 9, die jeweils Bestandteil eines der Stirnwandelemente 7 sind. Beim Montieren der Grabkammer in der Bodengrube hierfür werden zunächst die beiden Stirnwände 4, 5 aus den Stirnwandelementen 7, 8 gebildet und in entsprechendem Abstand voneinander aufgestellt. Anschließend werden die Seitenwände 4 gebildet, indem die Seitenwandelemente 6 bzw. deren äußere Stützen 8 von oben über die inneren Stützen 9 gesetzt und in den so gebildeten Seitenführungen nach unten gebracht werden, bis die ringsum geschlossene Wandung 1 gebildet ist.

Im Abstand von den Ecken sind in symmetrischer Anordnung zwei im Abstand voneinander angeordnete Aufnahmestützen 18 in der aus der Zeichnung ersichtlichen Weise innen an den Seitenwandelementen 6 befestigt zur Aufnahme eines kreuzförmig aus Längs- und Querprofilen 16, 17 gebildeten Tragelementes 3 für einen nicht dargestellten Sarg. Die Enden der Querprofile 16 greifen jeweils in die als vorn offene Rohrprofile ausgebildeten Aufnahmestützen 18, wo sie beim Absenken des Tragelementes 3 mit dem Sarg geführt und durch nicht dargestellte Querbolzen gehalten sind, die in praktisch beliebiger Höhe der Aufnahmestützen 18 durch einander in der Wandung der Aufnahmestützen 18 gegenüberliegende Öffnungen entsprechender Lochreihen an den Aufnahmestützen 18 hindurchsteckbar sind. Es versteht sich von selbst, daß auch das Herstellungsmaterial für das Tragelement 3 und für die Stutzen 18 Edelstahlblech ist.

Der Deckel 2 weist an seiner Unterseite eine Reihe im Abstand voneinander an dem Deckel 2 befestigter Profilstege 11 zur Erzielung einer optimalen Biegesteifigkeit des Deckels 2 auf. Insbesondere oberhalb jeder Aufnahmestütze 18 soll jeweils einer der Profilstege 11 verlaufen.

Der Deckel 2 übergreift die Wandung 1, indem ein sich ringsum am Deckel 2 erstreckender unterer Rand 13 einen oberen Rand 14 bzw. 15 an den Seitenwand- bzw. Stirnwandelementen 6, 7 übergreift, damit der Deckel 2 auf der Wandung 1 eine genau ausgerichtete Position einnimmt und dabei die aus den äußeren und inneren Stützen 8, 9 gebildeten Führungen bzw. Verbindungen der Seitenwand- und der Stirnwandelemente 6, 7 abdeckt.

In folgenden wird ein für die Umlüftung der Grabkammer benutztes Ent- bzw. Belüftungssystem mit Bezug auf Fig. 3 und 4 erläutert. Unterhalb eines den Boden der Grabkammer bildenden Schotterbetts 20 verläuft ein Entwässerungsrohr 22, von dem ein Abzweigrohr 23 schräg nach oben in Richtung einer Ecke der Grabkammer geführt ist. In dem betreffenden Eckbereich schließt sich an das Abzweigrohr 23 ein in dem Eckbereich senkrecht nach oben geführtes Endrohr 24 an, das oben mit einem Deckel 25 abgedeckt ist, allerdings so, daß Luft aus dem Endrohr 24 in das Innere der Grabkammer austreten kann. Mit 19 sind am Boden der Grabkammer angeordnete Querstützen (vgl. Fig. 3) bezeichnet, die zur Aussteifung der Wandung 1 im Bodenbereich sowie zur Verbindung der einander gegenüberliegenden Seitenwände 4 dienen.

Fig. 4 zeigt schematisch ein Entwässerungs- und Umluftsystem einer Anlage mit mehreren neben- und hintereinander angeordneten Grabkammern. Von einem Hauptentwässerungsrohr 24 vorläuft das vorerwähnte Entwässerungsrohr 22 quer unterhalb mehrerer nebeneinander liegender Grabkammern, und im Bereich jeder Grabkammer ist ein entsprechendes Abzweigrohr 23 in das Innere der Grabkammer geführt, wie es in Fig. 3 dargestellt ist. Mit 26 ist ein schematisch dargestelltes Luftaustauschelement bezeichnet, das an das Entwässerungsrohrsystem angeschlossen ist. Von hier aus wird, wie die in Fig. 4 eingezeichneten Pfeile veranschaulichen, Luft über die freien Querschnitte der Entwässerungsrohre, nämlich des Hauptentwässerungsrohrs 24 und des Entwässerungsrohrs 22 Luft zu den betreffenden Abzweigrohren 23 der Grabkammern geführt.

Der Schutz erstreckt sich sowohl auf den Bausatz zum Herstellen einer neuerungsgemäßen Grabkammer und auf die Teile dieses Bausatzes als auch auf die aus dem Bausatz hergestellte Grabkammer.

## Patentansprüche

1. Grabkammer mit einer im Grundriß rechteckigen Wandung aus vorgefertigten Teilen, auf die ein Deckel aufsetzbar ist, wobei
- eine Seitenwände (4) und Stirnwände (5) umfassende Wandung (1) am Einsatzort bausalzmäßig aus biegesteifen Elementen (6), (7) herstellbar ist und
- die Elemente (6), (7) und der Deckel (2) aus einem auch im Erdreich korrosionsfesten, in Dickenrichtung hochbelastbaren Material mit relativ geringem Flächengewicht bestehen
dadurch **gekennzeichnet**, daß
- zumindest in jeder der vier Ecken der Wandung (1) im Gebrauch senkrechte, biegesteife Stützen (8), (9) vorgesehen sind und
- die senkrechten Stützen (8), (9) die Elemente (6), (7) jeweils beidseitig abschließen und fest mit diesen Elementen verbinden und derart aus offenen Profilen gefertigt sind, daß die Stützen (8) des einen Elements (6) in die Stützen (9) des anderen Elements (7) oder umgekehrt einführbar sind.

2. Grabkammer nach Anspruch 1, dadurch **gekennzeichnet**, daß die vorgefertigten Elemente im wesentlichen flächenhaft als Seitenwandelemente (6) und/oder Stirnwandelemente (7) ausgebildet sind und den Seitenwänden (4) sowie den Stirnwänden (5) bzw. Teilstücken von diesen mit horizontaler oder vertikaler Teilung entsprechen,

3. Grabkammer nach Anspruch 1, dadurch **gekennzeichnet**, daß die Elemente (6), (7) durch befestigte oder ausgeformte Profilstege (10) biegesteif verstärkt sind.

4. Grabkammer nach Anspruch 1, dadurch **gekennzeichnet**, daß die im Gebrauch senkrechten Stützen (8), (9) mit den Elementen (6), (7) fest verbunden sind.

5. Grabkammer nach Anspruch 2, dadurch **gekennzeichnet**, daß die ineinandergreifenden Profile der Stützen (8), (9), an denen die Flächenteile der Seitenwand- und der Stimwandelemente (6), (7) befestigt sind, oben durch den Deckel (2) abgedeckt sind.

6. Grabkammer nach einem der vorhergehenden Ansprüche, dadurch **gekennzeichnet**, daß der Deckel (2) einen ringsum laufenden unteren Rand (13) aufweist, der die Wandung (1) bzw. einen oben an der Wandung (1) gelegenen oberen Rand (14), (15) übergreift.

7. Grabkammer nach einem der vorhergehenden Ansprüche, dadurch **gekennzeichnet**, daß sich an den Innenseiten der Seitenwandelemente (6) im Abstand voneinander angeordnete sowie vorn offene Aufnahmestützen (18) befinden, die einander gegenüberliegende Führungen für Querprofile (16) eines Tragelements (3) für einen Sarg bilden und an denen das Tragelement (3) in wählbarer Höhe befestigbar ist.

8. Grabkammer nach Anspruch 7, dadurch **gekennzeichnet**, daß das Tragelement (3) aus Längsund Querprofilen (17, 16) gebildet ist.

9. Grabkammer nach Anspruch 7 oder 8, **gekennzeichnet** durch Tragbolzen in wählbarer Höhe der Aufnahmestützen (18), die durch Öffnungen in der Wandung der Aufnahmestützen (18) hindurchsteckbar sind und in den Öffnungen gehalten werden.

10. Grabkammer nach einem der vorhergehenden Ansprüche, dadurch **gekennzeichnet**, daß von einem unterhalb der Grabkammer verlaufenden Entwässerungsrohr (22) ein Abzweigrohr (23) bis in einen Eckbereich der Grabkammer schräg nach oben geführt ist zwecks Umlüftung der Grabkammer über das Entwässerungs-Rohrsystem.

11. Grabkammer nach Anspruch 10, **gekennzeichnet** durch Entwässerungs- und Abzweigrohre (22, 23) aus einem korrosionsfesten Werkstoff wie Edelstahl, Kunststoff oder dergleichen.

12. Grabkammer nach einem der vorhergehenden Ansprüche, dadurch **gekennzeichnet**, daß die im Abstand voneinander angeordneten Profilstege (10) an den Seitenwand- und Stirnwandelementen (6), (7) in der Gebrauchslage der Wandung (1) in horizontaler Richtung verlaufen.

13. Grabkammer nach Anspruch 1, dadurch **gekennzeichnet**, daß die Elemente (6), (7) aus Edelstahlblech bestehen.

## Claims

1. Burial vault with in plan view a rectangular wall system of prefabricated parts, onto which can be placed a lid, in which a wall system (1) comprising side walls (4) and end walls (5) can be produced at the place of use in kit form from flexurally rigid elements (6, 7) and the elements (6, 7) and the lid (2) are made from a material which is highly loadable in the thickness direction with a relatively low weight per unit area and which is corrosion-resistant, even in the soil, characterized in that at least in each of the four corners of the wall system (1) are provided flexurally rigid supporting columns (8, 9), which are vertical in use and the vertical supporting columns (8, 9) in each case terminate the elements (6, 7) on both sides and are firmly connected to said elements and are made from open sections in such a way that the supporting columns (1) of one element (6) can be inserted in the supporting columns (9) of the other element (7) or vice versa.

2. Burial vault, according to claim 1, characterized in that the prefabricated elements are constructed in a substantially areal manner as side wall elements (6) and end wall elements (7) and correspond to the side walls (4) and end walls (5) or portions thereof with a horizontal or vertical spacing.

3. Burial vault according to claim 1, characterized in that the elements (6, 7) are reinforced in flexurally rigid manner by fixed or moulded profiled webs (10).

4. Burial vault according to claim 1, characterized in that the supporting columns (8, 9) which are vertical in use are firmly joined to the elements (6, 7).

5. Burial vault according to claim 2, characterized in that the interengaging sections of the supporting columns (8, 9), to which are fixed the surface parts of the side and end wall elements (6, 7) are covered at the top by the lid (2).

6. Burial vault according to one of the preceding claims, characterized in that the lid (2) has an all-round, lower edge (13), which engages over the wall system (1) or an upper edge (14, 15) located at the top of the wall system (1).

7. Burial vault according to one of the preceding claims, characterized in that on the insides of the side wall elements are located spaced and forwardly open receiving supports (18), which form facing guides for transverse sections (16) of a carrying element (3) for a coffin and to which can be fixed at a selectable height the carrying element (3).

8. Burial vault according to claim 7, characterized in that the carrying element (3) is formed from longitudinal and transverse sections (17, 16).

9. Burial vault according to claim 7 or 8, characterized by carrying bolts at a selectable height of the receiving supports (18), which can be passed through openings in the walls of the receiving supports (18) and are held in the openings.

10. Burial vault according to one of the preceding claims, characterized in that from a drain pipe (22) running below the burial vault a branch pipe (23) is guided in upwardly sloping manner into a corner area of the burial vault for ventilating the latter via the drain pipe system.

11. Burial vault according to claim 10, characterized by drain and branch pipes (22, 23) made from corrosion-resistant material such as stainless steel, plastic, etc.

12. Burial vault according to one of the preceding claims, characterized in that the spaced profile webs (10) run horizontally on the side and end wall elements (6, 7) when the wall system (1) is in the use position.

13. Burial vault according to claim 1, characterized in that the elements (6, 7) are made from stainless steel sheeting.

## Revendications

1. Chambre funéraire avec une paroi au plan d'ensemble rectangulaire en pièces préfabriquées sur lesquelles un couvercle peut être posé,
- une paroi (1) comprenant des parois latérales (4) et des parois frontales (5) pouvant être fabriquée sur le lieu de mise en service à la manière d'un kit en éléments (6),(7) résistants à la flexion et
- les éléments (6), (7) et le couvercle étant constitués par un matériau à haute capacité de charge dans le sens de l'épaisseur, résistant à la corrosion dans la terre, avec un poids en surface relativement faible,
caractérisée en ce
- qu'au moins dans chacun des quatre coins de la paroi (1) des montants (8), (9) verticaux en utilisation et résistants à la flexion sont prévus et
- les montants verticaux (8), (9) terminent les éléments (6), (7) respectivement des deux côtés et relient de manière fixe aux éléments et sont fabriqués en profilés ouverts de telle manière que les montants (8) de l'un des éléments (6) peuvent être introduits dans les montants (9) de l'autre élément (7) ou vice-versa.

2. Chambre funéraire selon la revendication 1, caractérisée en ce que les éléments préfabriqués sont configurés essentiellement en surface comme éléments de paroi latérale (6) et/ou éléments de paroi frontale (7) et correspondent aux parois latérales (4) ainsi qu'aux parois frontales (5) ou aux tronçons de celles-ci avec division horizontale ou verticale.

3. Chambre funéraire selon la revendication 1, caractérisée en ce que les éléments (6), (7) sont renforcés de manière résistante à la flexion par des traverses profilées (10) fixées ou démoulées.

4. Chambre funéraire selon la revendication 1, caractérisée en ce que les montants (8), (9), qui sont verticaux en utilisation, sont reliés de manière fixe aux éléments (6), (7).

5. Chambre funéraire selon la revendication 2, caractérisée en ce que les profilés des montants (8), (9), profilés qui s'engrènent l'un dans l'autre sur lesquels les parties en surface des éléments de paroi latérale et de paroi frontale (6), (7) sont fixés, sont recouverts en haut par le couvercle (2).

6. Chambre funéraire selon l'une des revendications précédentes, caractérisée en ce que le couvercle (2) présente un bord inférieur (13) qui court tout autour qui recouvre la paroi (1) ou un bord supérieur (14), (15) situé en haut sur la paroi (1).

7. Chambre funéraire selon l'une des revendications précédentes, caractérisée en ce que des montants de logement (18), placés à un écart l'un de l'autre et ouverts devant, se trouvent sur les côtés intérieurs des éléments de paroi latérale (6), montants qui forment des guides situés l'un en face de l'autre pour des profilés tranversaux (16) d'un élément de support (3) pour un cercueil et sur lesquels l'élément de support (3) peut être fixé à une hauteur qui peut être choisie.

8. Chambre funéraire selon la revendication 7, caractérisée en ce que l'élément de support (3) est formé par des profilés longitudinaux et transversaux (17, 16).

9. Chambre funéraire selon la revendication 7 ou 8, caractérisée par des boulons portants à une hauteur qui peut être choisie des montants de logement (18) qui peuvent être passés à travers des ouvertures dans la paroi des montants de logement (18) et qui sont maintenus dans les ouvertures.

10. Chambre funéraire selon l'une des revendications précédentes, caractérisée en ce qu'à partir d'un tuyau de drainage (22) qui se situe au-dessous de la chambre funéraire un tuyau de dérivation (23) est guidé en biais vers le haut jusque dans une zone de coin de la chambre funéraire pour la circulation de l'air dans la chambre funéraire par le système de tuyau de drainage.

11. Chambre funéraire selon la revendication 10, caractérisée par des tuyaux de drainage et de dérivation (22, 23) en un matériau résistant à la corrosion comme l'acier inoxydable, le plastique ou équivalent.

12. Chambre funéraire selon l'une des revendications précédentes, caractérisée en ce que les traverses profilées (10) placées à un certain écart l'une de l'autre vont dans le sens horizontal sur les éléments de paroi latérale et de paroi frontale (6), (7) en position d'utilisation de la paroi (1).

13. Chambre funéraire selon la revendication 1, caractérisée en ce que les éléments (6), (7) sont en tôle d'acier inoxydable.
